# EUROPÄISCHE PATENTSCHRIFT

(11) **EP 1 106 954 B1**
(45) Veröffentlichungstag und Bekanntmachung des Hinweises auf die Patenterteilung: **30.03.2005**
(21) Anmeldenummer: 00125516.5
(22) Anmeldetag: 21.11.2000
(51) Int. Cl.: F41A 17/64

(54) **Sicherung für einen Verschluss für Repetiergewehre mit Schlagbolzensicherung**
Percussion pin safety for a rifle breech block
Sécurité de percuteur pour la culasse d'un fusil

(30) Priorität: 03.12.1999 DE 19958337
(43) Veröffentlichungstag der Anmeldung: 13.06.2001
(73) Patentinhaber: Sommer, Gerd, 76534 Baden-Baden (DE)
(72) Erfinder: Ockenfuss, Ulrich, 72270 Baiersbronn (DE)
(74) Vertreter: Spott, Gottfried, Dr.

(56) Entgegenhaltungen:
- EP-A- 0 143 625
- AT-B- 141 584
- DE-B- 1 094 154
- FR-A- 879 570
- US-A- 3 456 375

## Beschreibung

Die Erfindung betrifft eine Sicherung für einen Verschluß, insbesondere einen Drehwarzenverschluß, für Repetiergewehre.

Die Aufgabe aller bekannten Verschlußkonstruktionen ist die unbedingt sichere Verriegelung der den Lauf eines Gewehres an seinem hinteren Ende abschließenden Verschlußteile im Augenblick des Schusses bei gleichzeitiger einfacher Bedienung und zuverlässiger Sicherung vor Abgabe des Schusses.

Es ist bekannt, die Verriegelung des Verschlusses mittels an der Verschlußhülse befindlicher Verriegelungswarzen durchzuführen, wobei durch eine Abkippbewegung des dem Verschluß zugeordneten Kammerstengels die Verriegelungswarzen in ihre zugeordneten Aussparungen in Teilen der Kammerhülse bewegt werden. Die Sicherung erfolgt dabei in aller Regel durch Schiebe- oder Flügelsicherungen, welche den Abzug und/oder den Schlagbolzen des Verschlusses gegen ein Bewegen sichern.

Beispielsweise erfolgt die Sicherung bei dem bekannten Gewehr Mauser K 98 durch eine Dreistellung-Flügelsicherung, die stufenweise in der ersten Position den Abzug sichert, in der zweiten Position den Schlagbolzen bzw. die Schlagbolzenmutter sichert und in der dritten Position den Verschluß für den Schuß freigibt. Ein solcher Verschluß besitzt eine einen Kammerstengel tragende Verschlußhülse, die längs Kammerhülsenkopf und Kammerhülsenbrücke des Repetiergewehrs geführt und im gespannten Zustand des Verschlußes über Verriegelungswarzen, die in entsprechende Aussparungen in den genannten Teilen der Kammerhülse eingreifen, verriegelbar ist. Als Sicherungsmittel zur Sicherung und Entsicherung des Schlagbolzens in der genannten Stellung ist die vorstehend genannte Dreistellung-Flügelsicherung vorgesehen.

Die Erfahrung hat nun gezeigt, daß die Betätigung eines solchen Sicherungsflügels neben der Betätigung des räumlich davon entfernten Kammerstengels nicht nur lästig ist, sondern auch zu Bedienungsirrtümern Anlaß gibt.

Ferner ist durch die AT 141 584 A ein Verschluß mit einem mit der Verschlußhülse verbundenen Kammerstengel bekannt geworden, der ein zusätzliches und mit dem in der Verschlußhülse geführten Schlagbolzen zusammenwirkendes Betätigungselement aufweist. Das Betätigungselement ist federbelastet und kann mit seinem Kopfbereich in eine Ausnehmung in einem den Sicherungsflügel tragenden koaxialen Dorn eingreifen, der über ein sogenanntes Schlößchen mit der Verschlußhülse formschlüssig verbunden ist. Dieser Eingriff erfolgt, sobald sich der Dorn mittels einer Warze an eine korrespondierende Rast des Schlagbolzens anlegen kann. In dieser Drehlage sind Verschluß und Schlagbolzen verriegelt, wobei über die Spannung der Schlagbolzenfeder diese kraftschlüssige Verbindung zwischen dem die Verschlußhülse, das Schlößchen und den Sicherungsflügel tragenden Dorn aufrechterhalten wird.

Eine solche Ausbildung ist aufwendig, schwer zu bedienen und weist ebenfalls den Nachteil der räumlichen Entfernung von Kammerstengel und Sicherungsflügel auf.

Der Erfindung liegt daher die Aufgabe zugrunde, eine für Repetiergewehre geeignete Sicherung der eingangs genannten Art mit einfachen Mitteln zu verbessern, um die Bedienung zu erleichtern und die Sicherheit zu erhöhen.

Diese Aufgabe ist gemäß der Erfindung gelöst durch eine Sicherung für einen Verschluß für Repetiergewehre mit einer einen Schlagbolzen umfassenden und eine Kammerstengelhülse tragenden Verschlußhülse, die längs einer Hülse des Repetiergewehrs geführt ist und die im gespannten Zustand des Verschlusses über in entsprechende Aussparungen in den Hülsenteilen eingreifende Verriegelungswarzen verriegelbar ist sowie mit Sicherungsmitteln zur Sicherung und Entsicherung des Schlagbolzens in der gespannten Stellung, welche einen Arretierbolzen und einen Sicherungsfinger umfassen, von denen der Arretierbolzen über den Kammerstengel und einen am Kammerstengel federnd gelagerten Betätigungsknopf mit einer von zwei der Sicherungslage und der Entsicherungslage des Verschlusses zugeordneten Arretiernuten in der Verschlußhülse in Eingriff bringbar ist, während der Sicherungsfinger als Teil der Schlagbolzenmutter des Verschlusses ausgebildet ist, dem in der Entsicherungslage des Verschlusses eine korrespondierende und die Bewegung des Schlagbolzens ermöglichende Freifräsung an der Kammerstengelhülse zugeordnet ist.

Nach einem bevorzugten Ausführungsbeispiel der Erfindung weist der mit den Arretiernuten in Eingriff bringbare Arretierbolzen einen Bolzenkopf auf, der mit den Arretiernuten der Verschlußhülse korrespondiert, welche zwecks Aufnahme des Schaftteils des Arretierbolzens über eine mittige Ausnehmung miteinander verbunden sind, wobei das Schaftteil des Arretierbolzens mit einem bolzenförmigen Stift des am Kammerstengel federnd in der Sicherungslage gehaltenen Betätigungsknopfes in Wirkverbindung steht. Hierbei sind dem Sicherungsfinger in der zugewandten Stirnseite der Kammerstengelhülse eine Freifräsung und eine Rastfläche derart zugeordnet, daß in der Sicherungsstellung des Verschlusses die Rastfläche eine Bewegung des Schlagbolzens verhindert, in der Entsicherungsstellung dagegen die Freifräsung eine Bewegung des Schlagbolzens zuläßt.

Vorzugsweise geht die konzentrisch zum Sicherungsknopf angeordnete und mit diesem verschraubte Schaftschraube in das Schaftteil des Arretierbolzens über und ist der Sicherungsknopf in einer am Kammerstengelfuß angeordneten Sackbohrung gegen die Wirkung einer Feder beweglich gelagert.

Die Erfindung ist nachfolgend anhand eines in der Zeichnung mehr oder minder schematisch dargestellten Ausführungsbeispiels beschrieben.

Es zeigen
- Figur 1: eine perspektivische Darstellung der Sicherungsmittel nach der Erfindung für einen Verschluß für Repetiergewehre und einen Ausschnitt daraus;
- Figur 2: eine Seitenansicht des Verschlusses nach Figur 1 in der Sicherungslage;
- Figur 3: eine Seitenansicht des Verschlusses nach Figur 1 in der Entsicherungslage;
- Figur 4: einen Schnitt durch den Verschluß in der Sicherungslage;
- Figur 5: einen Schnitt entsprechend Figur 4 beim Bewegen des Kammerstengels in die Entsicherungslage und
- Figur 6: einen Schnitt entsprechend der Figur 4 in der Entsicherungslage.

In den Figuren der Zeichnung sind der Übersicht halber lediglich die Verschlußhülse 11 und die ihr zugeordneten erfindungsgemäß ausgebildeten Teile dargestellt, während das zugeordnete Repetiergewehr mit dem Lauf, den Kammerhülsenteilen, dem Patronenmagazin und dem Abzug weggelassen sind.

Ein insgesamt mit der Bezugsziffer 10 bezeichneter Verschluß umfaßt, wie insbesondere die Figuren 1 und 4 bis 6 zeigen, eine Verschußhülse 11, die mittig von einem Schlagbolzen 12 durchsetzt ist, dem eine Schlagbolzenmutter 13 und eine Schloßmutter 14 zugeordnet sind. Eine Kammerstengelhülse 15 ist, wie insbesondere die Figuren 2 und 3 zeigen, über einen Abschnitt der Verschlußhülse 11 geschoben, der einen kleineren Durchmesser als die Kammerstengelhülse 15 aufweist und am hinteren Ende durch die Schloßmutter 14 axial begrenzt ist. Die Kammerstengelhülse 15 ist über den Teil der Verschlußhülse 11 mit kleinerem Durchmesser geschoben und wird axial durch die Schloßmutter 14 hinten begrenzt. Der Verschlußhülse 11 sind ferner zwei einander gegenüberliegend angeordnete Verriegelungswarzen 18 zugeordnet, während der Kammerstengelhülse 15 ein Kammerstengel 19 zugeordnet ist. Die Schloßmutter 14 bildet das hintere Ende der über die Verschlußhülse 11 geschobenen Kammerstengelhülse 15.

Die vorstehend beschriebenen Bauteile und ihre Wirkungsweise sind an sich bekannt und daher hier nicht näher dargestellt und beschrieben.

Der Schlagbolzenmutter 13 ist ein in Achsrichtung sich erstrekkender Sicherungsfinger 17 zugeordnet, der sich über die Schloßmutter 14 hinaus bis zur zugewandten Stirnseite 21 der Kammerstengelhülse 15 erstreckt. In der Stirnseite 21 der Kammerstengelhülse 15 befindet sich eine Freifräsung 23 und eine Rastfläche 24 für den Sicherungsfinger 17, von denen die Freifräsung 23 gegenüber der Rastfläche 24 in Achsrichtung und um 60° in einen Abstand versetzt angeordnet ist, der in der Entsicherungslage des Verschlusses 10 die Schlagbewegung des Schlagbolzens 12 ermöglicht; vergleiche auch die Figuren 2 und 3.

Im Fuß des Kammerstengels 19 ist in einer Ausnehmung 28 ein Betätigungsknopf 29 federnd gelagert, wozu eine an der Bodenfläche der Ausnehmung 28 sich abstützende Feder 30 dient. Der Betätigungsknopf 29 besitzt eine mittig angeordnete Schaftschraube 31, die mit dem Schaftteil 32 eines einen Bolzenkopf 34 aufweisenden Arretierbolzens 33 fest verbunden ist und in einer Bohrung der Kammerstengelhülse 15 geführt wird; vergleiche Figur 1.

Dem Bolzenkopf 34 des Arretierbolzens 33 sind im Abstand voneinander in dem gegenüberliegenden Bereich der Verschlußhülse 11 um 60° gegeneinander versetzt angeordnete Arretiernuten 37 und 38 zugeordnet, deren Abmessungen mit dem Bolzenkopf 34 des Arretierbolzens 33 korrespondieren. Über eine mittige und mit dem Schaftteil 32 des Arretierbolzens 33 korrespondierende Ausnehmung 39 sind beide Arretiernuten 37 und 38 miteinander verbunden; vergleiche Figur 1.

Hierbei ist die Arretiernut 38 der Sicherungslage und die Arretiernut 37 der Entsicherungslage des Verschlusses 10 zugeordnet. Die Anordnung von Kammerstengelhülse 15 und Schlagbolzenmutter 13 ist in Verbindung mit der Rastfläche 24 und der Freifräsung 23 so getroffen, daß der Arretiernut 37 die Rastfläche 24 und der Arretiernut 38 die Freifräsung 23 zugeordnet sind.

Beim Drücken des Betätigungsknopfes 29 entgegen der Wirkung der Feder 30 wird über die Schaftschraube 31 der Arretierbolzen 33 aus der von ihm gerade eingenommenen Arretiernut 37 oder 38 herausgedrückt in den freien Raum zwischen dem Schlagbolzen 12 und der Verschlußhülse 11 - vergleiche Figur 5 -, so daß die Kammerstengelhülse 15 über den Kammerstengel 19 in gewünschter Weise betätigbar ist. Hierbei gleitet das Schaftteil 32 des runden Arretierbolzens 33 längs der Ausnehmung 39 in die eine oder andere Endstellung, um den Bolzenkopf 34 in räumliche Übereinstimmung mit der bisher freien Arretiernut 37 oder 38 zu bringen. Beim Loslassen des Betätigungsknopfes 29 wird über die sich dann entspannende Feder 30 der Bolzenkopf 34 des Arretierbolzens 33 in die dann gegenüberliegende zugeordnete Arretiernut 37 oder 38 eingezogen. Zwecks Erleichterung des In-Eingriff-Bringens des Bolzenkopfes 34 des Arretierbolzens 33 sind die den Arretiernuten 37 oder 38 zugewandten Kanten des Bolzenkopfes 34 leicht abgeschrägt, wie dies die Figuren 4 bis 6 deutlich zeigen.

In den Figuren 4 bis 6 sind die möglichen Bewegungsabläufe des Verschlusses 10 dargestellt, wobei die Figur 4 die Sicherungslage zeigt, in der der Arretierbolzen 33 mit der Arretiernut 38 in Eingriff steht. In dieser Verschlußstellung befindet sich der Sicherungsfinger 17 in Anlage mit der Rastfläche 24 der Kammerstengelhülse 15. Der Schlagbolzen 12 kann daher über den nicht dargestellten Abzug nicht ausgelöst werden. Figur 5 zeigt das nur bei gedrücktem Betätigungsknopf 29 mögliche Bewegen des Kammerstengels 19 und damit der Kammerstengelhülse 15 in bezug auf Figur 5 nach oben in die Entsicherungslage, die in Figur 6 dargestellt ist. Dort ist der Arretierbolzen 33 mit seinem Bolzenkopf 34 mit der Arretiernut 37 in Eingriff. In dieser Verschlußstellung befindet sich dem Sicherungsfinger 17 gegenüber die Freifräsung 23 an der Kammerstengelhülse 15, wodurch der Verschluß 10 entsichert ist und über den nicht dargestellten Abzug der Schlagbolzen 12 ausgelöst werden kann, dessen Schlagbewegung infolge der Freifräsung 23 an der Kammerstengelhülse 15 möglich ist. Auch in dieser Stellung nimmt der Betätigungsknopf 29 die durch die Feder 30 bestimmte Ruhelage ein. Der Kammerstengel 19 steht im verriegelten, gespannten und entsicherten Zustand des Verschlusses 10 waagerecht und ist durch den von unten in die obere Arretiernut 37 eingreifenden Arretierbolzen 33 arretiert. Wie erwähnt kann die in der Schloßmutter 14 geführte und auf den Schlagbolzen 12 aufgeschraubte Schlagbolzenmutter 13 bei Schußabgabe frei nach vorne schlagen.

Der Kammerstengel 19 mit dem integrierten Betätigungskopf 29 ist also das einzig benötigte Bedienelement des Repetiergewehres.

## Patentansprüche

1. Sicherung für einen Verschluß (10) für Repetiergewehre mit einer einen Schlagbolzen (12) umfassenden und eine Kammerstengelhülse (15) tragenden Verschlußhülse (11), die längs einer Hülse des Repetiergewehrs geführt ist und die im gespannten Zustand des Verschlusses (10) über in entsprechende Aussparungen in den Hülsenteilen eingreifende Verriegelungswarzen (18) verriegelbar ist sowie mit Sicherungsmitteln zur Sicherung und Entsicherung des Schlagbolzens (12) in der gespannten Stellung, welche einen Arretierbolzen (33) und einen Sicherungsfinger (17) umfassen, von denen der Arretierbolzen (33) über einen Kammerstengel (19) und einen am Kammerstengel (19) federnd gelagerten Betätigungsknopf (29) mit einer von zwei der Sicherungslage und der Entsicherungslage des Verschlusses (10) zugeordneten Arretiernuten (37, 38) in der Verschlußhülse (11) in Eingriff bringbar ist, während der Sicherungsfinger (17) als Teil der Schlagbolzenmutter (13) des Verschlusses (10) ausgebildet ist, dem in der Entsicherungslage des Verschlusses (10) eine korrespondierende und die Bewegung des Schlagbolzens (12) ermöglichende Freifräsung (23) an der Kammerstengelhülse (15) zugeordnet ist.

2. Sicherung nach Anspruch 1, **dadurch gekennzeichnet, daß** der mit den Arretiernuten (37, 38) in Eingriff bringbare Arretierbolzen (33) einen Bolzenkopf (34) aufweist, der mit den Arretiernuten (37, 38) der Verschlußhülse (11) korrespondiert, welche zwecks Aufnahme eines Schaftteiles (32) des Arretierbolzens (33) über eine mittige Ausnehmung (39) miteinander verbunden sind, wobei das Schaftteil (32) des Arretierbolzens (33) mit einer Schaftschraube (31) des am Kammerstengel (19) federnd in der Sicherungslage gehaltenen Betätigungsknopfes (29) in Wirkverbindung steht.

3. Sicherung nach Anspruch 2, **dadurch gekennzeichnet, daß** die Arretiernuten (37, 38) um 60° gegeneinander versetzt in der Verschlußhülse (11) angeordnet sind und mit der mittigen Ausnehmung (39) einen Durchbruch in der Mantelfläche der Verschlußhülse (11) bilden.

4. Sicherung nach einem der Ansprüche 1 bis 3, **dadurch gekennzeichnet, daß** dem Sicherungsfinger (17) in der zugewandten Stirnseite (21) der Kammerstengelhülse (15) eine Freifräsung (23) und eine Rastfläche (24) derart zugeordnet sind, daß in der Sicherungslage des Verschlusses (10) die Rastfläche (24) eine Bewegung des Schlagbolzens (12) verhindert, in der Entsicherungslage dagegen die Freifräsung (23) eine Bewegung des Schlagbolzens (12) zuläßt.

5. Sicherung nach einem der Ansprüche 2 bis 4, **dadurch gekennzeichnet, daß** die konzentrisch zum Betätigungsknopf (29) angeordnete und mit diesem verschraubte Schaftschraube (31) mit dem Schaftteil (32) des Arretierbolzens (33) fest verbunden ist und der Betätigungsknopf (29) in einer am Fuß des Kammerstengels (19) angeordneten Sackbohrung gegen die Wirkung einer Feder (30) beweglich gelagert ist.

## Claims

1. Safety mechanism for a breechblock (10) for repeating weapons having a breechblock sleeve (11) which surrounds a firing pin (12) and supports a bolt handle sleeve (15), is guided along a sleeve of the repeating weapon and can be locked in the cocked state of the breechblock (10) by way of locking bosses (18) which engage in corresponding recesses in the sleeve portions, and having securing means for securing and releasing the firing pin (12) in the cocked position, which securing means comprise a locking bolt (33) and a securing finger (17), of which the locking bolt (33), by way of the bolt handle (19) and an operating knob (29) spring-mounted on the bolt handle (19), can be brought into engagement with one of two locking grooves (37, 38) in the breechblock sleeve (11), which locking grooves are associated with the securing position and the safety-release position of the breechblock (10), while the securing finger (17) is formed as part of the cocking piece (13) of the breechblock (10) and associated therewith in the safety-release position of the breechblock (10) is a corresponding free milling (23) on the bolt handle sleeve (15) that allows the movement of the firing pin (12).

2. Safety mechanism according to claim 1, **characterised in that** the locking bolt (33), which can be brought into engagement with the locking grooves (37, 38), has a bolt head (34) which corresponds with the locking grooves (37, 38) of the breechblock sleeve (11), which locking grooves, for the purpose of receiving the shank portion (32) of the locking bolt (33), are connected to each other by way of a central recess (39), with the shank portion (32) of the locking bolt (33) being operatively connected to a set screw (31) of the operating knob (29), which is held on the bolt handle (19) in a manner such that it springs into the securing position.

3. Safety mechanism according to claim 2, **characterised in that** the locking grooves (37, 38) are arranged in the breechblock sleeve (11) in a manner such that they are offset by 60° with respect to each other and form with the central recess (39) an opening in the lateral surface of the breechblock sleeve (11).

4. Safety mechanism according to claims 1 to 3, **characterised in that** associated with the securing finger (17), in the end face (21) of the bolt handle sleeve (15) that faces the latter, are a free milling (23) and a catch surface (24), in such a way that in the securing position of the breechblock (10) the catch surface (24) prevents a movement of the firing pin (12), while in the safety-release position on the other hand, the free milling (23) allows a movement of the firing pin (12).

5. Safety mechanism according to claims 1 to 4, **characterised in that** the set screw (31), which is arranged concentrically with respect to the safety knob (29) and is screwed thereto, is permanently connected to the shank portion (32) of the locking bolt (33) and the safety knob (29) is mounted in a blind bore (28) arranged on the foot of the bolt handle (19) in a manner such that it is movable against the action of a spring (30).

## Revendications

1. Sécurité pour un obturateur (10) pour des armes à répétition avec une douille d'obturateur (11) comprenant un percuteur (12) et portant une douille de tige de culasse (15) qui est guidée le long d'une douille de l'arme à répétition et qui, à l'état armé de l'obturateur (10), est verrouillable au moyen de bossages de verrouillage (18) s'engrenant dans des évidements appropriés dans les parties de douille ainsi qu'avec des moyens de sécurité pour armer et désarmer le cran d'arrêt du percuteur (12) dans la position armée qui comprennent un boulon d'arrêt (33) et un doigt de sécurité (17), dont le boulon d'arrêt (33) peut être mis en prise avec l'une de deux rainures d'arrêt (37, 38) associées à la position d'armement et à la position de désarmement de l'obturateur (10) par l'intermédiaire d'une tige de culasse (19) et d'une tête d'actionnement (29) logée de manière élastique dans la tige de culasse (19), alors que le doigt de sécurité (17) est conçu comme une partie du manchon du percuteur (13) de l'obturateur (10) à laquelle est associé, dans la position d'armement de l'obturateur (10), un fraisage libre (23) correspondant et permettant le déplacement du percuteur (12), sur la douille de tige de culasse (15).

2. Sécurité selon la revendication 1, **caractérisée en ce que** le boulon d'arrêt (33) pouvant être mis en prise avec les rainures d'arrêt (37, 38) présente une tête de boulon (34) qui correspond aux rainures d'arrêt (37, 38) de la douille d'obturateur (11) qui, pour le logement d'une partie de tige (32) du boulon d'arrêt (33), sont reliées l'une à l'autre par l'intermédiaire d'un creux central (39), la partie de tige (32) du boulon d'arrêt (33) étant en liaison active avec une vis sans tête (31) de la tête d'actionnement (29) maintenue de manière élastique sur la tige de culasse (19) dans la position de désarmement.

3. Sécurité selon la revendication 2, **caractérisée en ce que** les rainures d'arrêt (37, 38) sont décalées de 60° l'une par rapport à l'autre dans la douille d'obturateur (11) et forment avec le creux central (39) un passage dans la surface de l'enveloppe de la douille d'obturateur (11).

4. Sécurité selon l'une quelconque des revendications 1 à 3, **caractérisée en ce que**, sur le côté frontal (21) de la douille de tige de culasse (15) tourné vers, un fraisage libre (23) et une surface d'arrêt (24) sont associés au doigt de sécurité (17) de telle manière que, dans la position de désarmement de l'obturateur (10), la surface d'arrêt (24) empêche un déplacement du percuteur (12) et, par contre, le fraisage libre (23) permet un déplacement du percuteur (12) dans la position d'armement.

5. Sécurité selon l'une quelconque des revendications 2 à 4, **caractérisée en ce que** la vis sans tête (31) disposée concentriquement par rapport à la tête d'actionnement (29) et vissée avec celle-ci est raccordée fixement à la partie de tige (32) du boulon d'arrêt (33) et la tête d'actionnement (29) est logée de manière mobile contre l'action d'un ressort (30) dans un alésage borgne placé dans le pied de la tige de culasse (19).
